# EUROPÄISCHE PATENTSCHRIFT

(11) **EP 0 175 258 B1**
(45) Veröffentlichungstag und Bekanntmachung des Hinweises auf die Patenterteilung: **24.01.1990**
(21) Anmeldenummer: 85111395.1
(22) Anmeldetag: 10.09.1985
(51) Int. Cl.: B05D 1/26, B05C 17/00, B05C 21/00

(54) **Vorrichtung zum Füllen von Kartuschen**
Device for filling cartridges
Dispositif pour remplir des cartouches

(30) Priorität: 18.09.1984 DE 3434166
(43) Veröffentlichungstag der Anmeldung: 26.03.1986
(73) Patentinhaber: ROTO FRANK Aktiengesellschaft, 70745 Leinfelden-Echterdingen (DE)
(72) Erfinder: Frank, Wilhelm, D-7022 Leinfelden-Echterdingen (DE)
(74) Vertreter: Schmid, Berthold, Dipl.-Ing.

(56) Entgegenhaltungen:
- DE-A- 1 577 756
- GB-A- 1 483 892
- GB-A- 1 483 893

## Beschreibung

Die Erfindung bezieht sich auf eine Vorrichtung zum Füllen wenigstens einer Kartusche mit weichelastischer, in einem Großbehälter befindlicher Masse, vorzugsweise Silikon und dgl. Verfugmasse für Spalträume eines verglasten Flügels eines Fensters oder einer Tür, mit einer Halterung für mindestens eine Kartusche, einer Pumpe, die über eine Druckleitung mit der Vorrichtung verbunden ist, und mit einer Schaltvorrichtung zum Abschalten der Pumpe bei ganz gefüllter Kartusche. Eine derartige Vorrichtung ist durch die DE-A-1 577 756 bekannt geworden. Sie setzt die Verwendung eines Vorratsbehälters bestimmter Form und Größe voraus, der von einem zentrischen Dom durchsetzt wird, an welchem eine die zu füllenden Kartuschen aufnehmende Auspreßplatte gehalten wird, und die man in den oben völlig offenen Vorratsbehälter einlegt. Die Kartuschen werden an dieser Auspreßplatte befestigt, nachdem zuvor ihr Düsenkopf abgenommen wurde. Mittels einer elektrischen Pumpe sowie eines von dieser aus den Kartuschen entnommenen und in einen Druckraum der Vorrichtung eingespeisten hydraulischen Druckmediums wird die Masse in die Kartuschen eingefüllt, indem man den Vorratsbehälter bei ortsfest gehaltener Auspreßplatte gegen die Kartuschen hin verschiebt. Wenn die Kartuschen gefüllt sind, schlägt ihr Kolben an einem Anschlagring der Kartusche an, und dies bewirkt dann ein Abschalten der Pumpe. Diese Füllvorrichtung ist demnach nur in Verbindung mit hydraulisch entleerbaren Kartuschen brauchbar. Außerdem können nur verhältnismäßig kleine Vorratsbehäler entleert werden. Schließlich wird es auch als nachteilig angesehen, daß das Füllen nur bei abgenommenem Düsenkopf möglich ist. Dies führt dazu, daß ins Kartuscheninnere Luft gelangt und letztere zu Beginn des Verfugens, gegebenenfalls vermischt mit der weichelastischen Masse, austritt. Die Folge ist eine an der betreffenden Stelle unbrauchbare Verfugung.

Weil das Entleeren der Kartuschen, wie gesagt, nur über die Hydraulikflüssigkeit erfolgt, mit deren Hilfe die Kartusche auch gefüllt wird, muß man beim Verfugen stets einen flüssigkeitsgefüllten Schlauch halten, was das Arbeiten mit diesen Kartuschen sehr erschwert.

Eine andere Vorrichtung gemäß GB-A-1 483 892 vermeidet zwar die Verwendung einer elektrisch betriebenen Pumpe und einen flüssigkeitsgefüllten Schlauches zum Entleeren der Kartusche, jedoch dient ihre Fußpumpe ebenfalls nur zum Fördern eines hydraulischen Hilfsmediums, welches einen Kolben der Vorrichtung verstellt, der dann seinerseits das Füllen der Kartusche bewirkt. Die Vorrichtung bedarf einer aufwendigen, pneumatischen und hydraulischen Steuerung für die pneumatische und hydraulische Fußpumpe. Außerdem können nur Vorratsbehälter vorgegebener Größe und Ausbildung mit dieser Vorrichtung entleert werden. Es kommt noch hinzu, daß diese Vorratsbehälter ins Innere der Vorrichtung eingebracht und beim Entleeren deformiert werden müssen. Dies erfordert einen entsprechend großen Kraftaufwand. Schließlich wird auch bei dieser Vorrichtung die Kartusche bzw. Spritzpistole bei abgenommener Spritzdüse gefüllt, wodurch auch hier das Problem des Lufteintritts in die Spritzpistole gegeben ist.

Die Aufgabe der Erfindung besteht nun darin, eine Vorrichtung der eingangs beschriebenen Art so weiterzubilden, daß in die Kartuschen lediglich weichelastische Masse eintritt und diese einem Großbehälter beliebiger Art und Größe entnommen werden kann, wobei das Abschalten der Pumpe bei gefüller Kartusche präzise und sicher erfolgen soll.

Zur Lösung dieser Aufgabe wird erfindungsgemäß vorgeschlagen, daß die Vorrichtung gemäß dem Oberbegriff des Anspruchs 1 entsprechend dem kennzeichnenden Teil dieses Anspruchs ausgebildet ist.

Durch die Verwendung einer die Masse unmittelbar fördernden Pumpe kann man diese als Faßpumpe ausbilden und in bekannter Weise direkt an diesem Faß anbringen. Die Spritzdüse kann auf der Kartusche verbleiben. Ihr wird das düsenartige, insbesondere absperrbare, Füllstück unmittelbar zugeordnet, so daß in die Kartusche über die Düse nur weichelastische Masse, jedoch keine Luft eintritt. Am Ende des Füllvorvorgangs ist zugleich auch die Spritzdüse voll gefüllt, so daß man anschließend sofort mit dem Verfugen beginnen kann, ohne das Austreten von Luftblasen befürchten zu müssen. Dadurch ist ein stets einwandfreies Arbeitsergebnis beim Verfugen gewährleistet. Das Entleeren der Kartusche erfolgt nicht über einen flüssigkeitsgefüllten Schlauch. Statt dessen kann man eine Druckluftleitung verwenden, die ein weit geringeres Gewicht aufweist und somit das Arbeiten ermüdungsfreier ermöglicht, so daß man mit einem stets gleichbleibenden guten Verfugergebnis rechnen kann.

Im übrigen ermöglicht das berührungslose Schalten ein schnelles Einsetzen sowie Herausnehmen der zu füllenden Kartusche aus der Vorrichtung.

Eine Weiterbildung der Erfindung ergibt sich bei einer Vorrichtung gemäß dem Oberbegriff des Anspruchs 2 aus dem kennzeichnenden Teil dieses . Anspruchs. Im Gegensatz zu sogenannten Wegwerfkartuschen wird diese Kartusche über das Betätigungsmedium bzw. mittels Druckluft entleert und nach einer Entleerung immer wieder gefüllt. Es besteht in vorteilhafte Weise sogar die Möglichkeit, die lediglich halbentleerte Kartusche bereits wieder zu füllen, um beispielsweise beim Verfugen von großen Fenstern od. dgl. mit Sicherheit ausreichend Verfugmaterial zur Verfügung zu haben und dadurch auf ein Neuansetzen der Kartusche verzichten zu können. Des weiteren wird die Kartusche unmittelbar zum Verfugen herangezogen, während sogenannte Wegwerfkartuschen eine besondere Halterung benötigen, welche das Gewicht erhöht.

Wenn man nun in dieser Kartusche eine elastisch verformbare Hülle unterbringt, welche die weichelastische Masse aufnimmt, so kommt letztere mit der Innenwand der Kartusche nicht in Berührung. Somit findet der Kolben beim Füllen der Kartusche, also beim Zurückschieben, stets eine optimale Oberfläche der Kartuscheninnenwandung vor. Die elastisch verformbare Hülle muß so ausgebildet und eventuell auch geführt werden, daß sie sich nicht vor die innere Düsenmündung legen und dadurch das Ausschieben der Masse erschwerden oder eventuell sogar verhindern kann. Außerdem muß sie beim Füllen der Kartusche jeweils wieder ihre Ausgangsgestalt annehmen können.

Eine andere Variante der Erfindung besteht darin, daß der Kolben hohl und als elastisch verformbares Behältnis für die weichelastische Masse ausgebildet ist, deren einzige Füllöffnung dicht mit der Spritzdüse verbunden ist. Der Kolben hat hier die Form einer zylindrischen Blase, an deren von der Spritzdüse abgewandtem Ende der Druck zum Ausschieben der Masse angreift. Auch hierbei wird eine Berührung der Masse mit der Innenwandung der Kartusche verhindert. In Abhängigkeit von der Größe und vom verwendeten Material für dieses Behältnis sowie der darin eingefüllten weichelastischen Masse, muß man gegebenenfalls das ordnungsgemäße Entleeren sowie das Füllen durch entsprechende zusätzliche Elemente sicherstellen.

Eine bevorzugte Variante sieht allerdings vor, daß die Hülle bzw. das Behältnis als Faltenbalg ausgebildet ist und damit bei entsprechender Materialwahl für den Balg und bei richtiger Formgebung die Verwendung zusätzlicher Eiemente gegebenenfalls überflüssig macht. Als Material für den Faltenbalg empfiehlt sich Gummi oder ein ähnlicher Werkstoff. Zur Aussteifung und verbesserten Führung im Inneren der Kartusche wird gemäß einer weiteren Ausgestaltung der Erfindung vorgeschlagen, daß der Faltenbalg an seinen inneren und äußeren Knickstellen od. dgl. je einen Verstärkungsring trägt. Der Ausdruck « Knickstellen » schließt auch bogenförmige Übergänge vom größeren zum kleineren Durchmesser und umgekehert mit ein. Die Verstärkungsringe bilden einerseits einen Schutz gegen Einbeulen quer zur Längsachse und andererseits verbessern die äußeren die Führung entlang der Kartuscheninnenwandung beim Entleeren sowie beim Füllen.

In manchen Fällen kann es aber trotzdem von Vorteil sein, daß sich im Innern der Hülle bzw. des Faltenbalgs eine Rückstellfeder befindet, die sich einerseits am « Boden » der Hülle bzw. des Faltenbalgs und anderen Endes im Bereich der inneren Düsenmündung abstützt.

Der Kolben ist in zweckmäßiger Weise gegenüber der Kartuscheninnenwandung mittels mindestens eines Dichtrings abgedichtet. Material und Form dieser Dichtung sind so zu wählen, daß sich beim Entleeren der Kartusche an deren Innenwandung möglichst kein Film aus weichelastischer Masse ablagert. Letzteres wird in vorteilhafter Weise erschwert oder zumindest weitgehend verhindert, wenn die Kartusche innen mit Teflon (eingetragenes Warenzeichen) beschichtet ist. Selbst gut haftende, weichelastische Massen wie Silikon haften an Teflon praktisch nicht an.

Eine weitere vorteilhafte Ausgestaltung der Erfindung ist dadurch gekennzeichnet, daß die Kartusche aus rostfreiem Stahl, insbesondere V2A-Stahl, hergestellt ist. Dieses Material ist sehr dauerhaft und widerstandsfähig gegen chemische Einflüsse. Außerdem zeichnet es sich durch seine antimagnetische Eigenschaft aus, die dann besonders vorteilhaft ist, wenn gemäß einer weiteren Variante der Erfindung der Kolben einen Dauermagneten trägt, mit dessen Hilfe das automatische Abschalten beim Befüllen vorgenommen werden kann. Der Dauermagnet arbeitet mit einem an der Vorrichtung ortsfest aber vorzugsweise einstellbar installierten berührungslosen induktiven Schalter zusammen, welcher die Füllpumpe od. dgl. abschaltet, wenn der Kolben eine bestimmte Hublage in der Kartusche erreicht hat, die im wesentlichen identisch ist mit seiner Relativlage zur Kartusche bei vollständig gefüllter Kartusche.

Die Erfindung wird nachstehend anhand der Zeichnung näher erläutert.

Die Zeichnung zeigt Ausführungsbeispiele der Erfindung. Hierbei stellen dar:
Fig. 1 Schematisch die Vorrichtung zur Durchführung des erfindungsgemäßen Verfahrens,
Fign. 2. u. 3 Längsschnitte zweier Ausführungsbeispiele der Kartusche.

Die weichelastische Masse wird in einem größeren Gebinde, beispielsweise in einem Faß 1, angeliefert und mittels einer geeigneten pumpe, insbesondere einer Faßpumpe 2, über eine Druckleitung 3 zu einem düsenartigen Füllstück 4 gepumpt. Sowohl die Faßpumpe 2 als auch die Druckleitung 3 sind für hohe Drücke ausgelegt, die zum Fördern der zähen weichelastischen Masse notwendig sind.

Das düsenartige Füllstück 4 erstreckt sich zum Beispiel in vertikaler Richtung von unten nach oben, d. h. seine Austrittsöffnung befindet sich am höchsten Punkt. Eine Halterung 5 nimmt wenigstens eine, vorzugsweise aber zwei oder mehrere Kartuschen 6 mit Spritzdüse 7 auf. Diese bzw. jede ist koaxial zum düsenartigen Füllstück 4 angeordnet und steht in unmittelbarer Verlängerung davon, wobei die Mündungen der Spritzdüse 7 und des Füllstücks 4 einander unmittelbar mit allenfalls spaltartigem Abstand gegenüberliegen. Haltebügel 8 und 9 sorgen für eine korrekte Zuordnung von Kartusche und Füllstück 4. In bevorzugtem Falle der für mehrere Kartuschen geeigneten Halterung 5 ist die Druckleitung 3 mit einem Verteiler 10 verbunden, der eine der Zahl der Haltebügelpaare 8, 9 entsprechende Anzahl düsenartiger Füllstücke 4 trägt. Bei dieser Ausführungsform kann die zweite oder können die weiteren Kartuschen gefüllt werden, während mit der ersten Kartusche gearbeitet wird und umgekehrt.

Der Kolben 11 der Kartusche 6 trägt einen, insbesondere ringförmigen, Dauermagneten 12, der mit einem ortsfest an der Halterung 5 montierten Induktivschalter 13 zusammen eine Schaltvorrichtung 14 bildet. Sobald sich beim Füllen der Kartusche der Kolben und damit auch der Dauermagnet dem Induktivschalter 13 auf den vorbestimmten Wert genähert hat, erfolgt über die Leitung 15 die Betätigung einer Schaltvorrichtung 16 für die Pumpvorrichtung bzw. die Faßpumpe 2. Zusätzlich oder alternativ kann man im Bereich des düsenartigen Füllstücks 4 auch noch eine steuerbare Sperrvorrichtung 17 vorsehen, die entweder bei gefüllter Kartusche oder aber vor dem Abnehmen der gefüllten Kartusche in Schließstellung gebracht wird. Ihre gegebenenfalls vorgesehene elektrische Verbindung mit dem Induktivschalter 13 ist durch die gestrichelte Linie 18 symbolisied.

Bei den beiden Ausführungsbeispielen ist die Kartusche 6 als Handspritze ausgebildet. An ihrem von der Spritzdüse 7 abgewandten hintere Ende ist sie mit dem einen Ende einer Schlauchleitung 19 für ein Betätigungsmedium, .insbesondere für Druckluft, verbunden, dessen anderes nicht dargestelltes Ende an einer Druckquelle mit dem Betätigungsmedium angeschlossen ist, beispielsweise einem Druckkessel oder einem Kompressor. Zum Führen dieser Handspritze entlang der mit der weichelastischen Masse zu füllenden Fuge dient ein Griff 20.

Die Kartusche des ersten Ausführungsbeispiel (Fig. 2) besitzt einen fliegend gelagerten Kolben 11, welcher außer dem Dauermagneten 12 noch einen ersten Dichtring 21 zum Abdichten gegenüber der weichelastischen Masse 22 trägt. Ein zweiter Dichtring 23, welcher zwischen dem ersten Dichtring 21 und dem Dauermagneten 12 befindet, dichtet den unter dem Betätigungsdruck stehenden Zylinderraum 24 der Kartusche ab.

Ein dementsprechender Dichtring 25 befindet sich auch bei der zweiten Ausführungsform gemäß Fig. 3. Diese Variante kann allerdings auf einen dem ersten Dichtring 21 entsprechenden Dichtring verzichten, weil dort der Kolben dicht mit einem Faltenbalg 26 verbunden ist, in welchem sich die weichelastische Masse 22 befindet. Das spritzdüsenseitige Ende des Faltenbalgs, der an seinen inneren und äußeren Knickstellen od. dgl. jeweils Verstärkungsringe 27 bzw. 28 trägt, ist dicht zwischen einem inneren und äußeren Kartuschenendstück 29 bzw. 30 gehalten. Letzteres kann einstückig mit der Spritzdüse 7 gefertigt sein. Auf jeden Fall besitzen beide je eine konzentrische Füllöffnung 31 bzw. 32. Selbstverständlich ist diese zugleich auch Entleeröffnung für die Kartusche und somit in Strömungsverbindung mit der Spritzdüse 7. Die Kartusche, zumindest der Fig. 2, besteht aus V2A-Stahl und sie ist innen mit einer Teflonschicht 33 überzogen. Diese gewährleistet einerseits ein gutes Gleiten der Dichtringe und andererseits kann daran die dauerelastische Masse 22 nicht oder kaum anhaften, so daß sich beim Entleeren der Kartusche an der Innenwandung allenfalls ein ganz hauchdünner Film ablagern kann. Es sind mehrere 100 Füllungen möglich bis dieser Film eine das Füllen beeinträchtigende Dicke erreicht hat. Vorzugsweise ist auch die Innenwandung der Spritzdüse 7 mit einer Teflonschicht 34 überzogen. Das Problem des Anhaftens der dauerelastischen Masse 22 stellt sich bei der Ausführungsform nach Fig. 3 bezüglich der Kartusche 6 nicht, jedoch kann man gegebenenfalls auch dort die Spritzdüse 7 innen mit Teflon beschichten.

## Patentansprüche

1. Vorrichtung zum Füllen wenigstens einer Kartusche (6) mit weichelastischer, in einem Großbehälter (1) befindlicher Masse (22), vorzugsweise Silikon und dgl: Verfugungsmasse für Spalträume eines verglaste Flügels eines Fensters oder einer Tür, mit einer Halterung (5) für wenigstens eine Kartusche (6), einer Pumpe (2), die über eine Druckleitung (3) mit der Vorrichtung verbunden ist, und mit einer Schaltvorrichtung (14) zum Abschalten der Pumpe (2) bei ganz gefüllter Kartusche, dadurch gekennzeichnet, daß die Pumpe (2) als die Masse (22) fördernde Faßpumpe ausgebildet und ihre Druckleitung (3) mit einem düsenartigen, insbesondere absperrbaren, Füllstück (4) zum Aufsetzen oder zumindest engen Zuordnen der Kartuschen-Spritzdüse (7) verbunden ist, und daß die Schaltvorrichtung als induktive, durch einen mit einem Kolben (11) in der Kartusche (6) bewegbaren Magneten (12) steuerbare Schaltvorrichtung (14) ausgebildet ist.

2. Vorrichtung nach Anspruch 1 für wenigstens eine Kartusche (1), die als Handspritze ausgebildet und an ihrem von der Spritzdüse (7) abgewandten Ende mit dem einen Ende einer Schlauchleitung (19) für ein Betätigungsmedium verbunden ist, deren anderes Ende an eine Druckquelle mit dem Betätigungsmedium angeschlossen ist, dadurch gekennzeichnet, daß sich in der Kartusche (6) eine elastisch verformbare Hülse (6) für die weichelastische Masse (22) befindet, deren eines Ende dicht mit der Spritzdüse (7) und deren anderes Ende dicht mit dem Kolben (11) verbunden oder einstückig damit gefertigt ist.

3. Vorrichtung nach Anspruch 2, dadurch gekennzeichnet, daß der Kolben (11) hohl und als elastisch verformbares Behältnis für die weichelastische Masse (22) ausgebildet ist, deren einzige Füllöffnung (31) dicht mit der Spritzdüse (7) verbunden ist.

4. Vorrichtung nach Anspruch 2 oder 3, dadurch gekennzeichnet, daß die Hülle bzw. das Behältnis als Faltenbalg (26) ausgebildet ist.

5. Vorrichtung nach Anspruch 4, dadurch gekennzeichnet, daß der Faltenbalg (26) an seinen inneren und äußeren Knickstellen od. dgl. je einen Verstärkungsring (27, 28) trägt.

6. Vorrichtung nach wenigstens einem der Ansprüche 2 bis 5, dadurch gekennzeichnet, daß sich im Innern der Hülle bzw. des Faltenbalgs (26) eine Rückstellfeder befindet.

7. Vorrichtung nach Anspruch 5, dadurch gekennzeichnet, daß der Kolben (11) gegenüber der Kartuscheninnenwandung mittels mindestens eines Dichtrings (21, 23, 25) abgedichtet ist.

8. Vorrichtung nach wenigstens einem der vorhergehenden Ansprüche, dadurch -gekennzeichnet, daß die Kartusche (6) innen mit Teflon (33) (eingetragenes Warenzeichen) beschichtet ist.

9. Vorrichtung nach wenigstens einem der vorhergehenden Ansprüche, dadurch gekennzeichnet, daß die Kartusche (6) aus rostfreiem Stahl, insbesondere V2A-Stahl, hergestellt ist.

10. Vorrichtung nach Anspruch 9, dadurch gekennzeichnet, daß der Kolben (11) einen Dauermagneten (12) trägt.

11. Vorrichtung nach Anspruch 10, dadurch gekennzeichnet, daß der Kolben (11) an seinem der Spritzdüse (7) zugeordneten Endbereich einen ersten Dichtring (21) zum Abdichten gegenüber der weichelastischen Masse (22), an seinem gegenüberliegenden Endbereich einen Ringmagneten (12) und dazwischen einen zweiten Dichtring (23) zum Abdichten gegenüber der Betätigungsdruckluft trägt.

12. Vorrichtung nach wenigstens einem der vorhergehenden Ansprüche, dadurch gekennzeichnet, daß die Spritzdüse (7) zumindest innen mit Teflon (34) (eingetragenes Warenzeichen) beschichtet ist.

## Claims

1. An apparatus for filling at least one cartridge (6) with softly-elastic composition (22), preferably silicone and the like jointing composition for gaps in a glazed leaf of a window or a door, disposed in a large container (1), with a support (5) for at least one cartridge (6), a pump (2) connected to the device by a pressure line (3) and with a switching device (14) for shutting down the pump (2) when the cartridge is completely filled, characterised in that the pump (2) is constructed as a barrel pump for conveying the composition (22), its pressure line (3) being connected to a nozzle-like filling piece (4) in which there is preferably a shut-off means, for fitment on or at least close association with the cartridge nozzle (7), and in that the switching means is constructed as an inductive switching device (14) which can be controlled by a magnet (12) adapted for movement together with a piston (11) in the cartridge (6).

2. A device according to Claim 1 for at least one cartridge (1) which is constructed as a hand injector and which, at its end remote from the nozzle (7), is connected to one end of a pipe (19) adapted to carry an actuating medium, its other end being connected to a pressure source with the actuating medium, characterised in that an elastically deformable sleeve (6) for the softly-elastic composition (22) is provided in the cartridge (6), one end being connected in sealing tight fashion to the nozzle (7) while the other end is connected in sealing tight fashion to the piston (11) or is constructed in one piece therewith.

3. A device according to Claim 2, characterised in that the piston (11) is hollow and is constructed as an elastically deformable container for the softly-elastic composition (22), its single filling aperture (31) being connected in sealing tight manner to the nozzle (7).

4. A device according to Claim 2 or 3, characterised in that the casing or the container is constructed as a bellows (26).

5. A device according to Claim 4, characterised in that the bellows (26) carries a reinforcing ring (27, 28) on each of its inner and outer bends or the like.

6. A device according to at least one of Claims 2 to 5, characterised in that a restoring spring is disposed inside the casing or bellows (26).

7. A device according to Claim 5, characterised in that the piston (11) is sealed in respect of the inside wall of the cartridge by at least one packing ring (21, 23, 25).

8. A device according to at least one of the preceding Claims, characterised in that the cartridge (6) is coated on the inside with Teflon (33) (registered Trade Mark).

9. A device according to at least one of the preceding Claims, characterised in that the cartridge (6) is produced from stainless steel, particularly V2A steel.

10. A device according to Claim 9, characterised in that the piston (11) carries a permanent magnet (12).

11. A device according to Claim 10, characterised in that in its end portion associated with the nozzle (7), the piston (11) carries a first sealing ring (21) to provide a seal in respect of the softly-elastic composition (22) while at its opposite end portion it carries an annular magnet (12) and between the two a second sealing ring (23) to provide a seal in respect of the actuating compressed air.

12. A device according to at least one of the preceding Claims, characterised in that the nozzle (7) is coated at least on the inside with Teflon (34) (registered Trade Mark).

## Revendications

1. Dispositif pour remplir au moins une cartouche (6) d'une masse (22) élastique et molle, se trouvant dans un grand réservoir (1), de ^{p}référence de silicone et masse à disposition analogue pour les fentes d'un battant vitré d'une fenêtre ou d'une porte, avec une monture (5) pour au moins une cartouche (6), une pompe (2) qui est reliée par une conduite sous pression (3) au dispositif, et avec un dispositif de branchement (14) pour débrancher la pompe (2) lorsqu'une cartouche est complètement remplie, caractérisé en ce que la pompe (2) est réalisée comme pompe sur fût transportant la masse (22) et en ce que sa conduite sous pression (3) est reliée à une pièce de remplissage (4) en forme d'ajutage, de préférence, en particulier susceptible d' être fermée, pour être montée sur l'ajutage de pulvérisation (7) de la cartouche ou au moins pour pouvoir lui être étroitement associée, et en ce que le dispositif de branchement est réalisé en dispositif de branchement (14) inductif, susceptible d'être commandé par un aimant (12) déplaçable avec un piston (11) dans la cartouche (6).

2. Dispositif suivant la revendication 1, pour au moins une cartouche (1), qui est conçu comme poignée pulvérisatrice à main et qui, par son extrémité non tournée vers l'ajutage de pulvérisation (7), est relié à une extrémité d'un tuyau souple (19) pour un agent d'actionnement, et dont l'autre extrémité est reliée à une source de pression avec l'agent d'actionnement, caractérisé en ce que, dans la cartouche (6) se trouve un manchon élastiquement déformable (6) pour la masse élastique molle (22), manchon dont une extrémité est reliée de façon étanche à l'ajutage de pulvérisation (7) et dont l'autre extrémité est reliée de façon étanche au piston (11) ou fait corps avec celui-ci.

3. Dispositif suivant la revendication 2, caractérisé en ce que le piston (11) est creux et est réalisé comme récipient élastiquement déformable pour la masse élastique molle (22), dont l'unique ouverture de remplissage (31) est reliée de façon étanche à l'ajutage de pulvérisation.

4. Dispositif suivant la revendication 2 ou la revendication 3, caractérisé en ce que le récipient est réalisé comme soufflet repliable (26).

5. Dispositif suivant la revendication 4, caractérisé en ce que le soufflet repliable (26) porte chaque fois à ses bords de pliure vers l'intérieur et vers l'extérieur, ou en des points analogues, un anneau de renforcement (27, 28).

6. Dispositif suivant au moins l'une des revendications 2 à 5, caractérisé en ce qu'à l'intérieur du manchon ou du soufflet repliable (26) se trouve un ressort de rappel.

7. Dispositif suivant la revendication 5, caractérisé en ce que le piston (11) est rendu étanche à son joint avec la paroi intérieure de la cartouche au moyen d'au moins une bague d'étanchéité (21, 23, 25).

8. Dispositif suivant au moins l'une des revendications précédentes, caractérisé en ce que la cartouche (6) est revêtue intérieurement de Téflon (33) (marque de fabrique enregistrée).

9. Dispositif suivant au moins l'une des revendications précédentes, caractérisé en ce que la cartouche (6) est en acier inoxydable, en particulier en acier V2A.

10. Dispositif suivant la revendication 9, caractérisé en ce que le piston (11) porte un aimant permanent (12).

11. Dispositif suivant la revendication 10, caractérisé en ce que le piston (11) porte, à sa région d'extrémité associée à l'ajutage de pulvérisation une première garniture d'étanchéité (21) pour assurer l'étanchéité vis-à-vis de la masse élastique molle (22), dans sa région d'extrémité opposée un aimant annulaire (12) et entre eux une deuxième bague d'étanchéité (23) pour assurer l'étanchéité vis-à-vis de l'air comprimé d'actionnement.

12. Dispositif suivant au moins l'une des revendications précédentes, caractérisé en ce que l'ajutage de pulvérisation (7) est revêtu, intérieurement au moins, de Téflon (34) (marque de fabrique enregistrée).
